# EUROPÄISCHE PATENTSCHRIFT

(11) **EP 0 661 108 B1**
(45) Veröffentlichungstag und Bekanntmachung des Hinweises auf die Patenterteilung: **03.11.1999**
(21) Anmeldenummer: 94250285.7
(22) Anmeldetag: 25.11.1994
(51) Int. Cl.: B07C 5/342

(54) **Verfahren zum optischen Sortieren von Schüttgut**
Method for optically sorting bulk material
Procédé de tri optique de matériau en vrac

(30) Priorität: 28.12.1993 DE 4345106
(43) Veröffentlichungstag der Anmeldung: 05.07.1995
(73) Patentinhaber: H.F. & Ph.F. Reemtsma GmbH, 22605 Hamburg (DE)
(72) Erfinder: Graudejus, Wolfgang, Dr., D-25489 Haselau (DE); Briem, Eberhard, D-25421 Pinneberg (DE); Hättich, Wilhelm, Dr., D-76185 Karlsruhe (DE); Geisselmann, Heribert, Dr., D-76297 Stutensee (DE)
(74) Vertreter: UEXKÜLL & STOLBERG

(56) Entgegenhaltungen:
- EP-A- 0 111 877
- EP-A- 0 146 299
- EP-A- 0 342 354
- EP-A- 0 562 506
- US-A- 4 246 098
- US-A- 5 085 325

## Beschreibung

Die Erfindung betrifft eine Verfahren zum optischen Sortieren von Schüttgut gemäß Oberbegriff des Patentanspruchs 1.

Einderartiges Verfahren ist aus der US-A-5,085,325 bekannt.

Es ist bereits bekannt, daß Prüfgut auf Bändern gefördert und dessen Bild zur Prüfung mit einer Diodenzeilenkamera oder einer Fernsehkamera aufgenommen wird. Die Signalaufnahme erfolgt vorzugsweise im Flug, wenn z.B. das Prüfgut von einem Band auf ein anderes Band übergesetzt wird. Bei der Signalaufnahme im Flug kann das Prüfgut von mehreren Seiten bei definiertem Hintergrund begutachtet werden.

Bei der Bildaufnahme wird bei modernen Anlagen auch die Farbe erfaßt. Dabei wird die Farbe dazu genutzt, auffällige Gebiete im Bild zu detektieren.

Das Bild des Prüfgutes wird schritthaltend mit der Bildabtastung ausgewertet, so daß unmittelbar nach Durchlauf eines Prüfteils durch die Meßstation dieses klassifiziert werden kann. Damit ist eine Ausschleusung der Teile im Flug mittels Klappen oder Luftdüsen möglich.

Ein Nachteil der bekannten Verfahren besteht darin, daß die Detektionsrate bei farblich heterogenen Produkten gering ist, wenn man sich bei der Detektion auffälliger Bildpunkte auf die Detektion von Farbwerten beschränkt, die nicht im Produkt enthalten sind, weil sehr viele unterschiedliche Farbwerte im Produkt vorkommen. Erweitert man die Detektion auf Farbwerte, die auch im Produkt enthalten sind, wird im allgemeinen schon bei Erweiterungen auf selten im Produkt vorkommende Farben ein unerträglich hoher Anteil des fehlerfreien Produktes als Ausschuß detektiert.

Es ist Aufgabe der Erfindung, das Verfahren zum optischen Sortieren von Schüttgut dahingehend zu verbessern, daß bei farblich heterogenem Schüttgut zu detektierende Fremdkörper mit einer sehr geringen Fehlerquote erkannt werden.

Zur Lösung dieser Aufgabe dient das Verfahren mit den kennzeichnenden Merkmalen des Patentanspruchs 1.

Bei der Bildaufnahme wird das Licht jedes Bildpunktes durch Farbfilter vor den Nachweis-Elementen einer Zeile z.B. in die drei Farbkomponenten rot (R), grün (G) und blau (B) zerlegt. Dadurch wird erreicht, daß eine Detektion auffälliger Bildpunkte (Punkte mit Farbwerten, die selten im fehlerfreien Produkt vorkommen) durch Auswertung der von den Zeilenelementen gemessenen Farbwerte (Intensitäten der jeweiligen Farbkomponenten) möglich ist. Anschließend wird eine Auswertung der Geometrie in Hinblick auf lokale Anhäufungen von auffälligen Bildpunkten durchgeführt.

Zunächst wird die gesamte Bandbreite der möglichen Farbwerte im Farbraum in mehrere Unterbereiche unterteilt, wobei der Farbraum durch die verschiedenen Farbkomponenten aufgespannt wird, die für jeden Bildpunkt gemessen werden. Beispielsweise wird durch die drei Farbkomponenten rot, grün und blau ein dreidimensionaler Farbraum gebildet. Klassifikatoren, d.h. Mittel zum Auswerten der Meßwerte aufgrund vorgegebener Kriterien, erlauben eine Klassifizierung der gemessenen Farbwerte, wobei sich ein Klassifikator nur auf einen Unterbereich konzentriert und dabei in diesem Unterbereich bei dem farblich heterogenen Produkt Detektionsflächen erkennt, also zusammenhängende Flächen von auffälligen Bildpunkten.

Liegen die Farbwerte eines farblich homogenen Ausschußteils bevorzugt in dem ausgewählten Unterbereich, wird das Ausschußteil als relativ großflächiges Gebiet von Bildpunkten der Farbwerte des ausgewählten Unterbereichs detektiert und kann durch Auswertung dieser Detektionsfläche vom Klassifikator erkannt werden. Andererseits werden bei dem fehlerfreien Produkt innerhalb eines solchen Unterbereiches im allgemeinen nur in seltenen Fällen großflächige Gebiete von auffälligen Bildpunkten gefunden, und damit bleibt die Zahl der Fehldetektionen gering. Diese Verbesserung in der Klassifikation nutzt man in der praktischen Anwendung dadurch, daß der Ausschuß in typische Klassen unterteilt und für jede Klasse ein Klassifikator eingerichtet wird, wobei die Klassifikatoren bei der Prüfung parallel arbeiten.

In einem bevorzugten Ausführungsbeispiel wird in den Unterbereichen, in denen Ausschußteile vermutet werden, durch Vorzeigen von Ausschußteilen die Verteilung derer Farbwerte gelernt.

Die Erfindung wird im folgenden anhand von Zeichnungen näher erläutert:
- Fig. 1: zeigt beispielhaft eine eindimensionale Farbwertverteilung mit den Bereichen für gutes Prüfgut.
- Fig. 2: zeigt ein eindimensionales Beispiel zur Klassifizierung mit parallelen Klassifikatoren bei der Erkennung von Ausschuß, dessen Farbwerte sich mit den Farbwerten des Produktes überlappen.
- Fig. 3: zeigt ein eindimensionales Beispiel zur Korrektur eines Klassifikators durch das Nachlernen.
- Fig. 4: zeigt ein Beispiel für die Farbverfälschung an Objektkanten bei Verwendung einer Kamera mit Bildpunkten, bei denen die Farbsensoren nebeneinander liegen.

In einer Farbsortiermaschine bewegt sich das Schüttgut bevorzugt im Flug an einem Beobachtungskopf mit einer Lichtquelle und einem in der Nähe der Lichtquelle angeordneten Produktsignalempfänger vorbei. Das reflektierte Licht jedes Bildpunktes des Prüfgutes wird durch verschiedene Farbfilter nebeneinanderliegender Zeilenelemente einer Kamerazeile, z.B. einer CCD-Zeile, des Empfängers in die drei Farben rot (R), grün (G) und blau (B) zerlegt. Die Zeilenelemente messen somit in ihren jeweiligen Spektralbereichen die Helligkeiten der Bildpunkte, auch Farbwerte genannt. Somit ergibt sich eine dreidimensionale Verteilung von Farbwerten, deren Auswertung im folgenden anhand von eindimensionalen Beispielen diskutiert wird.

Bezogen auf Fig. 1 wird in einem Vorlernprozeß das Prüfgut ohne Ausschußteile vermessen und die Häufigkeitsverteilung 1 der Farbwerte ermittelt.

In einem Nachlernprozeß wird ebenfalls das Prüfgut ohne Ausschußteile vermessen und in einem ersten Schritt ein Farbwertbereich für gutes Prüfgut festgelegt, indem eine erfahrungsgemäße Schwelle 2 über die Häufigkeitsverteilung 1 der Farbwerte gelegt wird, wobei sich aus den Schnittpunkten zwischen der Schwelle 2 und der Kurve der Häufigkeitsverteilung 1 die Grenzen des Prüfgutfarbwertbereiches ergeben.

Bei der gewählten Einstellung von Schwelle 2 werden auch beim fehlerfreien Prüfgut Bildpunkte vorkommen, die als auffällig eingestuft werden. Diese Bildpunkte würden aber, wenn sie sich zu großflächigen Gebieten zusammenballen, irrtümlich als Ausschuß klassifiziert. Die Erfahrung zeigt nun, daß eine solche Ballung wiederum bevorzugt in gewissen Farbwertbereichen vorkommt. Um diese Farbwertbereiche zu messen, werden in dem Nachlernprozeß ein im fehlerfreien Prüfgut detektiertes großflächiges Gebiet abgespeichert und die Verteilung dessen Farbwerte gemessen. Diese Verteilung wird nach einer Normierung als Schwelle 3 eingeführt. Alle Farbwerte, bei denen die Schwelle 3 die Farbwertverteilung 1 der Prüfgutteile übersteigt, d.h. die Farbwerte in dem Intervall zwischen den Schnittpunkten der Schwelle 3 mit der Kurve der Farbwertverteilung 1, werden als dem Prüfgut zugehörig interpretiert und führen damit nicht zu einer Fehlerdetektion.

Bei der Messung von mit Ausschußteilen versetztem Prüfgut werden die Farbwertbereiche des Produktes in Unterbereiche eingeteilt. Bezogen auf Fig. 2 konzentriert sich bei diesem Beispiel jeder der parallel arbeitenden Klassifikatoren A, B und C nur auf einen Unterbereich. Liegen die Farbanteile des farblich homogenen Ausschußteils bevorzugt in dem ausgewählten Unterbereich, wird das Ausschußteil als relativ großflächiges Gebiet detektiert und kann durch Auswertung der Detektionsflächen erkannt werden. Auch hier werden die Verteilungen der Farbwerte dieser großflächigen Gebiete gemessen und nach ihrer Normierung als Schwellen eingeführt. Alle Farbwerte, bei denen diese Schwellen 4, 5 und 6 die Farbwertverteilung 1 der Prüfgutteile übersteigen, werden als Ausschuß interpretiert und führen zu einer Fehlerdetektion.

Es ist ebenfalls möglich, daß bei einem fehlerfreien Produkt großflächige Detektionsgebiete in einem durch einen Klassifikator abgedeckten Farbwertbereich detektiert werden und somit das fehlerfreie Produkt als Ausschuß klassifiziert wird. In einem weiteren Nachlernprozeß werden speziell diese Farbwerte, die zu großflächigen Detektionsgebieten im fehlerfreien Produktbereich führen, gelernt und durch Veränderung der Schwellen als gutes Prüfgut erkannt. Bezogen auf Fig. 3 zeigt die Schwelle 8 die Farbwertverteilung eines Ausschußteils. Innerhalb des durch die Schwelle 8 bestimmten Farbwertbereiches wird fehlerfreies Prüfgut als Ausschuß klassifiziert. Durch den Nachlernprozeß wird die Farbwertverteilung dieses großflächigen Detektionsgebietes im fehlerfreien Prüfgut gemessen und nach einer Normierung als Schwelle 7 eingeführt. Alle Farbwerte, bei denen die Schwelle 7 die Schwelle 8 des Ausschußteils übersteigt, werden als dem Prüfgut zugehörig interpretiert und führen damit nicht zu einer Fehlerdetektion.

Nach dem Lernen wird zur automatischen Prüfung des Produktes übergegangen.

Bei der Prüfung, die sich über Tage hinziehen kann, ist mit systematischen driftartigen Veränderungen des Produktes zu rechnen. Diese Änderungen führen zu einer mit der Zeit nachlassenden Systemleistung. Um dies zu vermeiden, wird das Klassifikationssystem verdoppelt. Ein System übernimmt die Prüfaufgabe, während das andere System die aktuelle Farbwertverteilung des Produktes mißt. Die Messung der aktuellen Farbwertverteilung wird durch den prüfenden Klassifikator überwacht, damit bei dieser Messung keine Farbwerte des Ausschusses erfaßt werden. Nach Erfassung einer repräsentativen Zahl von Meßwerten wird der lernende Klassifikator mit der neu gemessenen Verteilung für die Prüfaufgabe aktiviert, während der bis jetzt auf Prüfen eingestellte Klassifikator die Lernaufgabe übernimmt.

Diese Anpassung ist nur möglich, wenn ein detektierter, als auffällig eingestufter Farbpunkt nicht in jedem Fall zu einer Ausschußentscheidung führt. Würde ein detektierter Farbpunkt immer zu einer Ausschußentscheidung führen, könnte der lernende Klassifikator keine neuen Farbwerte übernehmen, da bei einer Ausschußentscheidung die neu gelernte Farbwertverteilung verworfen wird. Da bei dem System aber detektierte Farbpunkte nur dann als Ausschuß klassifiziert werden, wenn sie eine größere zusammenhängende Fläche bilden, kann die gemessene Häufigkeit auch bei detektierten Farbwerten angepaßt werden. Umgekehrt kann das System mit dieser Anpassung zum Ausschuß gehörende Farbwerte detektieren, die bei einer früheren Messung in der Farbwertverteilung des Produktes vertreten waren und bei der aktuell gemessenen Verteilung nicht mehr enthalten sind.

Bei der Signalaufnahme wird das Prüfgut beispielsweise von zwei Lampen aus Richtung der Zeilenkamera beleuchtet. Zwischen den beiden Lampen liegt die optische Achse der Zeilenkamera. Bei dieser Anordnung kommt der Gestaltung des Hintergrundes eine wesentliche Bedeutung zu, weil der Hintergrund die Farbwertverteilung des fehlerfreien Produktes möglichst nicht erweitern sollte. Eine Erweiterung würde die Detektionsleistung senken.

Diese Forderung läßt sich nicht verwirklichen, wenn das Prüfgut auf dem Transportband liegend aufgenommen wird. Wegen Verschmutzung und Abnutzung hat das Band keine einheitliche Farbe. Zusätzlich bilden sich Schatten auf dem Transportband aus, was insgesamt zu einer wesentlichen Erweiterung der Farbwertverteilung beim Messen des fehlerfreien Prüfgutes führt. Aus diesem Grund wird das Prüfgut im Flug beobachtet.

In einer ersten Ausführungsvariante hat der Hintergrund die Farbe des Prüfgutes, was den Vorteil hat, daß der Kontrast zwischen Hintergrund und Prüfgut gering ist und daher die Farbwertverteilung des Prüfgutes durch Randeffekte am Übergang vom Hintergrund zu Prüfgut nicht wesentlich erweitert wird. Diese Ausführungsvariante liefert hinsichtlich Farb- und Ortsauflösung die besten Ergebnisse.

Der Nachteil der Verschmutzung wird vermieden, indem der Hintergrund als rotierende Rolle ausgeführt wird, welche Ablagerungen sofort wegschleudert. Der Schatten des Prüfgutes auf dem Hintergrund wird diffus und je nach Schüttungsdichte unschädlich, wenn die rotierende Rolle in einem angepaßten Abstand zum Prüfgut installiert wird. Bei großer Schüttungdichte des Prüfgutes wird eine zu starke Abdunkelung des Hintergrundes durch eine zusätzliche Beleuchtung des Hintergrundes vermieden. Alternativ kann der Hintergrund ein zylindrischer Strahler sein, der in der Farbe des Prüfgutes strahlt und von einer transparenten rotierenden Rolle umgeben ist, welche die Ablagerungen wegschleudert.

In einer zweiten Ausführungsvariante ist der Hintergrund ein dunkles Loch, was den Vorteil hat, daß sich das Prüfgut vom Hintergrund segmentieren läßt und keine Beinträchtigung durch Verschmutzung und Schattenbildung entsteht. Bei einer Segmentierung des Prüfgutes kann zum Beispiel die Form zur Trennung von Gutteilen und Ausschuß genutzt werden.

Zur Realisierung des dunklen Loches wird ein möglichst großer Behälter mit reflektionsarmen Wandungen gebaut. Die Zeilenkamera blickt durch einen Schlitz in diesen Behälter. Der Schlitz ist hinsichtlich seiner Breite an Blende und Brennweite des Kameraobjektivs sowie an den Abstand zur Schärfeebene angepaßt.

Bei der Bildaufnahme wird das Licht jedes Bildpunktes in die drei Farben rot (R), grün (G) und blau (B) zerlegt. Abhängig von dem gewählten Abtastprinzip und der Justage der Kamera werden die Farbkomponenten nicht idealerweise am gleichen Ort, sondern ortsversetzt gemessen. Bei gängigen Farbkameras liegen die Farbsensoren sogar örtlich nebeneinander, so daß die Farbsensoren hinsichtlich eines Bildpunktes unterschiedliche Ortsbereiche des Meßobjektes sehen. Bezogen auf Fig. 4 sind die Farbsensoren (R, G, B) waagerecht angeordnet, während sich das Meßobjekt von oben nach unten an dieser waagerechten Zeile vorbeibewegt. Der Hintergrund erzeugt in diesem Beispiel bei den jeweiligen Farbsensoren die Signalpegel R = 0, G = 0 und B = 0, während das Meßobjekt die Signalpegel R = 100, G = 50 und B = 20 bewirkt. In Fig. 4 mißt hier nur das Sensor-Tripel Xn, Yn die richtige Farbe des Meßobjektes. Bei allen anderen Tripeln werden Farbwerte gemessen, die mindestens einen Farbwert enthalten, der dunkler als der entsprechende Farbwert des Prüfgutes ist. So mißt zum Beispiel das Tripel Xn, Yn-1 die Pegel R = 50, G = 25 und B = 10. Um diese Störungen zu vermeiden, werden Bildpunkte, deren Farbwerte um einen einstellbaren Faktor dunkler als die des entsprechenden Nachbarpunktes sind, unterdrückt, indem die Signalpegel gespeichert werden und ein Vergleich der horizontalen und vertikalen Nachbarpunkte durchgeführt wird.

### Key to the Figures

### Figure 1

- Besetzung: density
- fehlerfreies Prüfgut: fault-free examination material
- Meßwert: measured value

### Figure 2

- Besetzung: density
- Klassifikator: classifier
- detektiert: detects
- Ausschuß: reject
- Meßwert: measured value

### Figure 3

- Besetzung: density
- Detektion von: detection of reject
- Ausschuß:
- Meßwert: measured value

### Figure 4

- Bildpunkraster: image point grid
- Hintergrund: background
- Prüfobjekt: examination subject

## Patentansprüche

1. Verfahren zum optischen Sortieren von mit Ausschußteilen versetztem Schüttgut, wie Agrarprodukten, Arzneimittel, Erzen, etc. in einer Farbsortiermaschine, indem dieses über ein Transportband gefördert wird und sich an einem Beobachtungskopf mit einer Lichtquelle und einem in der Nähe der Lichtquelle angeordneten Produktsignalempfänger vorbeibewegt, wobei das reflektierte Licht der Bildpunkte des Prüfgutes durch verschiedene Farbfilter nebeneinanderliegender Nachweiselemente einer Zeile des Empfängers in mehrere Farbkomponenten zerlegt und das Prüfgut aufgrund der den gemessenen Intensitäten der jeweiligen Farbkomponenten entsprechenden Farbwerte sortiert wird, **dadurch gekennzeichnet**, daß jeweils die Farbwerte des Produktes in mehreren ausgewählten Unterbereichen des Farbraums untersucht werden, indem in jedem Unterbereich ein Klassifikator zusammenhängende Flächen von Bildpunkten mit in den jeweiligen Unterbereich fallenden Farbwerten ermittelt und nach vorgegebenen Kriterien aus der Geometrie und der Größe dieser Detektionsflächen eine Klassifizierung durchführt.

2. Verfahren nach Anspruch 1, **dadurch gekennzeichnet**,
- daß in einem Vorlernprozeß das Prüfgut ohne Ausschußteile vermessen und dessen Farbwert-Häufigkeitsverteilung abhängig von der Farbe ermittelt wird;
- daß in einem Nachlernprozeß in einem ersten Schritt bei Verwendung von Prüfgut ohne Ausschußteile ein Farbwertbereich für gutes Prüfgut festgelegt wird, indem jeweils eine erfahrungsgemäße Schwelle über die Häufigkeitsverteilung der Farbwerte gelegt wird, wobei sich aus den Schnittpunkten zwischen der Schwelle und der Kurve der Häufigkeitsverteilung die Grenzen des Prüfgutfarbwertbereiches ergeben;
- daß in dem Nachlernprozeß bei Verwendung von Prüfgut ohne Ausschußteile farbabhängig fremdkörperverdächtige Meßwerte, die nach den Grenzen des Prüfgutfarbwertbereiches des ersten Schrittes des Nachlernprozesses irrtümlich als Ausschuß klassifiziert würden, ermittelt werden und die Größe der örtlichen Ballung dieser Meßwerte bestimmt wird; und
- daß in dem Nachlernprozeß bei Verwendung von Prüfgut ohne Ausschußteile bei Überschreiten einer vorgegebenen Größe dieser örtlichen Ballung von fremdkörperverdächtigen Meßwerten die Schwellenwertentscheidung des ersten Schrittes des Nachlernprozesses farbabhängig so geändert wird, daß für diese Meßwerte auf gutes Prüfgut entschieden wird.

3. Verfahren nach einem der vorhergehenden Ansprüche, **dadurch gekennzeichnet**, daß bei Prüfung des mit Ausschußteilen versetzten Prüfgutes die parallel arbeitenden Klassifikatoren nur Unterbereiche des Farbraums analysieren, in denen Ausschußteile vermutet werden.

4. Verfahren nach Anspruch 3, **dadurch gekennzeichnet**, daß in den Unterbereichen des Farbraums, in denen Ausschußteile vermutet werden, durch Vorzeigen von Ausschußteilen deren Farbwertverteilung gelernt wird.

5. Verfahren nach einem der vorhergehenden Ansprüche, **dadurch gekennzeichnet**, daß die Prüfung des mit Ausschußteilen versetzten Prüfgutes mit einem ersten Klassifikationssystem erfolgt, während die aktuelle Häufigkeitsverteilung der Farbwerte des Prüfgutes zur Anpassung an systematische driftartige Änderungen des Prüfgutes mit einem zweiten Klassifikationssystem gemessen wird, wobei die Messung vom prüfenden ersten Klassifikator überwacht wird, damit bei der Messung keine Ausschußwerte erfaßt werden.

6. Verfahren nach Anspruch 5, **dadurch gekennzeichnet**, daß sich beide Klassifikationssysteme in ihrer Funktion abwechseln.

7. Verfahren nach einem der vorhergehenden Ansprüche, **dadurch gekennzeichnet**, daß durch Vergleich von Farbsignalen benachbarter Bildpunkte große Gradienten und diese im allgemeinen gestörten Farbwerte bei der Messung nicht berücksichtigt werden.

8. Verfahren nach einem der vorhergehenden Ansprüche, **dadurch gekennzeichnet**, daß das Sortieren des Gutes im Flug erfolgt, wenn das Gut beispielsweise von einem Band auf ein anderes Band übersetzt.

9. Verfahren nach einem der vorhergehenden Ansprüche, **dadurch gekennzeichnet**, daß der Meßhintergrund ein dunkles Loch ist.

10. Verfahren nach einem der Ansprüche 1 bis 8, **dadurch gekennzeichnet**, daß der Meßhintergrund als zylindrischer Strahler mit einer den Strahler umgebenden, rotierenden transparenten Rolle ausgeführt ist, wobei der Strahler Licht in einer dem Prüfgut angeglichenen Farbe aussendet.

## Claims

1. A process for the optical sorting of bulk material mixed with reject parts, such as agricultural products, drugs, ores, etc. in a colour sorting machine by this bulk material being conveyed over a transport belt and being moved past an observation head with a light source and a product signal receiver arranged in the vicinity of the light source, whereby the reflected light of the image points of the examination material is broken down by various colour filters of detection elements lying next to one another in a line of the receiver into several colour components and the examination material is sorted on the basis of the colour values corresponding to the measured intensities of the respective colour components,
**characterised in that** in each case the colour values of the product are examined in several selected sub-regions of the colour space by, in each sub-region, a classifier ascertaining connected areas of image points with colour values falling into the respective sub-region and carrying out a classification according to preset criteria from the geometry and size of these detected areas.

2. A process according to Claim 1,
**characterised in that**
- the examination material is surveyed in a prelearning process without reject parts and its colour value frequency distribution is determined dependent on the colour;
- in a relearning process, in a first step using examination material without reject parts, a colour value region is defined for good examination material by laying a threshold based on experience over the frequency distribution of the colour values, wherein the limits of the colour value region of the examination material result from the intersection points between the threshold and the curve of the frequency distribution;
- ascertained in the relearning process, using examination material without reject parts, are measured values suspected of containing foreign objects in dependence on colour, which according to the limits of the colour value region of the examination material from the first step of the relearning process would mistakenly be classified as reject, and the size of the local accumulation of these measured values is determined; and
- in the relearning process, using examination material without reject parts, when a preset magnitude of this local accumulation of measured values suspected of containing foreign objects is exceeded, the threshold value decision of the first step of the relearning process is changed dependent on colour so that for these measured values a decision is made for good examination material.

3. A process according to one of the preceding Claims,
**characterised in that** during examination of the examination material mixed with reject parts, the classifiers operating in parallel only analyse sub-regions of the colour space in which reject parts are suspected.

4. A process according to Claim 3,
**characterised in that** in the sub-regions of the colour space in which reject parts are suspected, the colour value distribution of reject parts is learnt by displaying them.

5. A process according to one of the preceding Claims,
**characterised in that** the examination of the examination material mixed with reject parts takes place with a first classification system, while the current frequency distribution of the colour values of the examination material is measured for adaptation to systematic drift-like changes of the examination material with a second classification system, the measurement by the examining first classifier being monitored so that no reject values are detected during the measurement.

6. A process according to Claim 5,
**characterised in that** both classification systems alternate in their function.

7. A process according to one of the preceding Claims,
**characterised in that** by comparing colour signals of adjacent image points, large gradients and these generally disrupted colour values are not taken into account during the measurement.

8. A process according to one of the preceding Claims,
**characterised in that** the sorting of the material takes place in flight, when the material passes from one belt to another, for example.

9. A process according to one of the preceding Claims,
**characterised in that** the measurement background is a dark hole.

10. A process according to one of Claims 1 to 8,
**characterised in that** the measurement background is designed as a cylindrical radiator with a rotating transparent roller surrounding the radiator, wherein the radiator transmits light in a colour matched to the examination material.

## Revendications

1. Procédé de tri optique d'un matériau en vrac mélangé avec des parties à rebuter, comme des produits agricoles, des produits pharmaceutiques, des minerais, etc, dans une machine de tri par la couleur, en ce sens que ce matériau en vrac est transporté sur un tapis transporteur et passe devant une tête d'observation comportant une source lumineuse et un récepteur des signaux fournis par le matériau, disposé au voisinage de la source lumineuse, dans le cas duquel la lumière réfléchie des éléments d'image du matériau à examiner est décomposée en plusieurs composantes chromatiques par différents filtres chromatiques d'éléments de mise en évidence, situés l'un à côté de l'autre, d'un capteur linéaire du récepteur et que le matériau examiné est trié sur la base des valeurs chromatiques correspondant aux intensités mesurées de chacune des composantes chromatiques, caractérisé par le fait que les différentes valeurs chromatiques du matériau sont étudiées dans différents sous-domaines choisis de l'espace chromatique, en ce sens que dans chaque sous-domaine un classificateur détermine des surfaces cohérentes d'éléments d'image ayant des valeurs chromatiques tombant dans le sous-domaine en question et, en fonction de critères prescrits résultant de la géométrie et de la dimension de ces surfaces de détection, procède à un classement.

2. Procédé de la revendication 1, caractérisé par le fait
- que dans un processus de pré-apprentissage, le procédé mesure le matériau examiné ne contenant pas de parties à rebuter et, en fonction de la couleur, détermine la répartition de fréquence de sa valeur chromatique;
- que dans un processus de postapprentissage, le procédé, dans un premier pas, en employant le matériau à examiner ne contenant pas de parties à rebuter, détermine un domaine de valeurs chromatiques pour un matériau examiné considéré comme bon, en ce sens qu'un seuil conforme à l'invention est chaque fois défini en fonction de la répartition de fréquence des valeurs chromatiques, les limites du domaine des valeurs chromatiques du matériau à examiner résultant des points d'intersection entre le seuil et la courbe de répartition de fréquence;
- que dans le processus de postapprentissage, en employant le matériau à examiner ne contenant pas de parties à rebuter, le système détermine, en fonction de la couleur, les valeurs de mesure soupçonnées de correspondre à des corps étrangers qui, d'après les limites du domaine des valeurs chromatiques du matériau à examiner du premier pas du processus de post-apprentissage, ont été par erreur placées comme correspondant à un rebut, et détermine la valeur de l'accumulation locale de ces valeurs de mesure;
- que dans le processus de postapprentissage, en employant du matériau à examiner ne contenant pas de parties à rebuter, en cas de dépassement d'une valeur prescrite de cette accumulation locale par des valeurs de mesure soupçonnées correspondre à un corps étranger, le système modifie la décision concernant la valeur de seuil du premier pas du processus de postapprentissage, en fonction de la couleur, de façon que pour ces valeurs de mesure il soit décidé que le produit à examiner est bon.

3. Procédé selon l'une des revendications précédentes, caractérisé par le fait que lors de l'examen du produit examiné mélangé avec des parties à rebuter, les classificateurs travaillant en parallèle n'analysent que les sous-domaines de l'espace chromatique dans lesquels la présence de parties à rebuter est soupçonnée.

4. Procédé selon la revendication 3, caractérisé par le fait que dans les sous-domaines de l'espace chromatique dans lesquels on soupçonne des parties à rebuter, l'apprentissage de la répartition de leurs valeurs chromatiques se fait par présentation préalable des parties à rebuter.

5. Procédé selon l'une des revendications précédentes, caractérisé par le fait que l'examen du matériau à examiner, mélangé à des parties à rebuter, se fait avec un premier système de classement, tandis que la répartition de fréquence actuelle des valeurs chromatiques du matériau à examiner, pour adaptation à des modifications systématiques du type dérive, du matériau à examiner, soit mesurée avec un second système de classement, la mesure du premier classificateur qui procède à l'examen étant surveillée pour que lors de la mesure ne soit saisie aucune valeur correspondant à un rebut.

6. Procédé selon la revendication 5, caractérisé par le fait que les deux systèmes de classement s'échangent dans leur fonction.

7. Procédé selon l'une des revendications précédentes, caractérisé par le fait que, par comparaison des signaux chromatiques d'éléments d'image voisins, ne sont pris en compte pour la mesure ni des gradients importants ni celles des valeurs chromatiques qui sont généralement brouillées.

8. Procédé selon l'une des revendications précédentes, caractérisé par le fait que tri du matériau se fait en vol, par exemple lorsque le matériau passe d'un tapis à un autre.

9. Procédé selon l'une des revendications précédentes, caractérisé par le fait que l'arrière-plan de mesure est un trou sombre.

10. Procédé selon l'une des revendications 1 à 8, caractérisé par le fait que l'arrière-plan de mesure est réalisé sous forme d'un émetteur cylindrique présentant un rouleau transparent rotatif entourant l'émetteur, l'émetteur émettant de la lumière dans une couleur qui s'harmonise avec celle du matériau à examiner.
